# EUROPÄISCHE PATENTSCHRIFT

(11) **EP 0 646 901 B1**
(45) Veröffentlichungstag und Bekanntmachung des Hinweises auf die Patenterteilung: **27.10.1999**
(21) Anmeldenummer: 94113876.0
(22) Anmeldetag: 05.09.1994
(51) Int. Cl.: G08B 13/19

(54) **Verfahren zur Verarbeitung der Signale eines passiven Infrarot-Detektors und Infrarot-Detektor zur Durchführung des Verfahrens**
Method for processing passive infrared detector signals and infrared detector for carrying out the method
Procédé de traitement des signaux d'un détecteur passif à infrarouge et détecteur infrarouge pour la mise en oeuvre du procédé

(30) Priorität: 04.10.1993 CH 297593
(43) Veröffentlichungstag der Anmeldung: 05.04.1995
(73) Patentinhaber: Siemens Building Technologies AG, 8708 Männedorf (CH)
(72) Erfinder: Stierli, Peter, CH-8712 Stäfa (CH)

(56) Entgegenhaltungen:
- EP-A- 0 107 042
- PATENT ABSTRACTS OF JAPAN vol. 17, no. 281 (P-1548) 31 May 1993 & JP-A-05 018 827 (MATSUSHITA ELECTRIC IND CO LTD) 26 January 1993
- PATENT ABSTRACTS OF JAPAN vol. 17, no. 40 (P-1475) 26 January 1993 & JP-A-04 256 130 (NISSAN MOTOR CO LTD) 10 September 1992 & DATABASE WPI Derwent Publications Ltd., London, GB; AN 94-034616/04 & US-A-5 280 624 (NISSAN MOTOR CO LTD) 18 January 1994
- PATENT ABSTRACTS OF JAPAN vol. 17, no. 357 (P-1568) 06 July 1993 & JP-A-05 052 963 (MATSUSHITA ELECTRIC IND CO LTD) 02 March 1993

## Beschreibung

Die vorliegende Erfindung betrifft ein Verfahren zur Verarbeitung der Signale eines passiven Infrarot-Detektors, welcher in Abhängigkeit von einer auftreffenden Infrarot-Strahlung im folgenden als Sensorsignale bezeichnete elektrische Signale erzeugt und diese anschliessend auswertet, wobei die Sensorsignale digitalisiert und in Form von Pulsen verarbeitet werden, deren Auswertung mittels einer Fuzzy-Logik (7) erfolgt, wobei jeweils die Daten einer Reihe von mehreren Pulsen mit in Form linguistischer Variabler gespeicherten Regeln verglichen werden,

Bei bekannten Verfahren dieser Art wird im einfachsten Fall entweder das Sensorsignal auf das Ueber- oder Unterschreiten von positiven oder negativen Schwellwerten untersucht, oder es wird die Anzahl der Schwellwertdurchgänge gezählt. Es ist auch bekannt, einen Alarm dann auszulösen, wenn eine aufeinanderfolgende Überschreitung einer positiven und einer negativen Schwelle oder umgekehrt stattfindet.

Alle auf einfachen Schwellwerten basierenden Detektoren sind prinzipbedingt sehr störungsanfällig, da ein einziger Störimpuls mit genügend grosser Amplitude einen Fehlalarm auslösen kann. Andererseits verlieren diejenigen Detektoren, bei denen mehrere Impulse gezählt werden, sei dies polaritätsabhängig oder nicht, relativ rasch an Empfindlichkeit, besonders dann, wenn sich ein Eindringling am Rand des Detektionsbereichs befindet oder sich nur durch eine Zone des Bedeckungsmusters bewegt.

Es sind auch Detektionssysteme bekannt, bei denen das Sensorsignal kontinuierlich mit einem Satz abgespeicherter Referenzmuster verglichen und bei genügender Korrelation ein Alarm ausgelöst wird. Diese Systeme sind zwar sehr zuverlässig und empfindlich, sie bedingen aber einen hohen numerischen Aufwand. Und das bedeutet, dass im Detektor zur Bereitstellung der nötigen Speicherkapazität und Leistung ein grosser und damit teurer Prozessor vorgesehen sein muss.

Bei einer in der JP-A-50 018 827 beschriebenen Einrichtung zur Detektion eines menschlichen Körpers werden die Signale eines Infrarot-Detektors mit einer Fuzzy-Logik verarbeitet, wobei die Anwesenheit eines menschlichen Körpers dann angenommen wird, wenn die vom Infrarot-Detektor gemessene Temperatur im Bereich der Körpertemperatur eines Menschen liegt. Ganz abgesehen davon, dass es schwierig ist, eine Temperatur auf eine Distanz von mehreren Metern absolut zu messen, wird bei einem bekleideten Menschen im wesentlichen die Temperatur seiner Kleidung und nicht die seines Körpers gemessen, wobei im Fall eines Mantels die Kleidung eher Raumtemperatur als Körpertemperatur haben wird. Aus diesem Grund ist diese bekannte Einrichtung zur Verwendung als Eindringdetektor ungeeignet.

Durch die Erfindung soll nun ein Verfahren der eingangs genannten Art angegeben werden, bei dem eine gute Diskriminierung der einander stark überlappenden Klassen von Störsignalen einerseits und Einbruchssignalen andererseits erfolgt, und zwar bei hoher Detektionsleistung und insbesondere auch im peripheren Überwachungsbereich. Ausserdem soll eine einfache Auswertung mit geringem numerischem Aufwand möglich und mit einem einfachen Microcontroller realisierbar sein.

Diese Aufgabe wird erfindungsgemäss dadurch gelöst, dass die Pulse durch Daten charakterisiert werden, wobei als charakterisierende Daten zur Beschreibung der Pulse deren Amplitude und/ oder Dauer verwendet werden, und dass zur Umwandlung der digitalisierten Sensorsignale in Pulse der Verlauf der Signale untersucht, und bei einer bestimmten Entfernung des Signals von seiner Ruhelage ein Pulsbeginn und bei der Rückkehr in die Ruhelage ein Pulsende gesetzt wird.

Die Erfindung betrifft weiter einen Infrarot-Detektor zur Durchführung des genannten Verfahrens, mit mindestens einem Sensorelement zur Erzeugung der Sensorsignale und mit einer Auswerteschaltung zu deren Verarbeitung und Auswertung, welche einen Fuzzy-Controller enthält, dem die Pulsdaten zugeführt sind, dadurch gekennzeichnet, dass der Fuzzy-Controller eine Regelbasis und eine Inferenzmaschine enthält und Teil eines Microcontrollers bildet, welcher eine Pulsverarbeitungsstufe zur Verarbeitung der digitalisierten Sensorsignale in Pulse und zur Speicherung der die Pulse beschreibenden Daten enthält.

Durch die Verarbeitung der Sensorsignale in Pulsform findet eine starke Reduktion der Datenrate statt, wodurch eine wesentliche Voraussetzung für eine einfache Auswertung geschaffen ist. Definitionsgemäss beginnt ein Puls dann, wenn sich das Signal in positiver oder negativer Richtung von der Ruhelage entfernt, und er endet bei der Rückkehr in die Ruhelage. Es werden die den Puls charakterisierenden Daten, wie Amplitude, Dauer, Polarität, Abstand und dergleichen gespeichert, und es wird für die Auswertung immer eine Pulsdatenreihe, das sind die Daten einer Reihe von aufeinanderfolgenden Pulsen, verwendet.

Die Verwendung der Fuzzy-Logik anstatt von strenger klassischer Logik bei der Signalauswertung hat den Vorteil, dass die Regeln für die Auswertung auf einer empirischen Wissensbasis basieren können, die in klasssische analytische Algorithmen nur wesentlich umständlicher und aufwendiger umsetzbar wäre.

Für die Untersuchung auf Alarmplausibilität steht immer die Pulsdatenreihe einer Anzahl vergangener Pulse zur Verfügung, wobei die Kriterien für die Alarmauslösung in Form von Fuzzy-Verknüpfungen der zuvor fuzzifizierten, das heisst, in linguistische Variable transformierten, Pulsdaten formuliert sind. Die Kriterien enthalten also in linguistischer Form eine Wissensbasis über die Zuordnung einer Pulsreihe zur Klasse Einbruch oder Störung, wobei der Inhalt der Wissensbasis die Gesamtheit von aus der Beobachtung von zahllosen Gehtests gewonnenen und der mit Störsignalen gemachten Erfahrungen darstellt.

Die per definitionem unscharfen Fuzzy-Sets liefern ein ebenso unscharfes Ergebnis, dessen Defuzzifizierung eine scharfe Entscheidung für oder gegen einen Alarm liefert. Die Regeln in linguistischer Form im Microcontroller der Auswerteschaltung benötigen nur einen minimalen Speicherbedarf. Ausserdem sind die Fuzzyfizierung und die Defuzzyfizierung, also die Umsetzung scharfer Zahlen in unscharfe Bereiche, bzw. die Gewinnung von eindeutigen oder scharfen Aussagen aus unscharfen Bereichen, numerisch wesentlich anspruchsloser als die Verarbeitung klassischer Regeln.

Nachfolgend wird die Erfindung anhand eines Ausführungsbeispiels und der Zeichnungen näher erläutert; es zeigen:
- Fig. 1: ein Blockschaltbild eines Ausführungsbeispiels eines erfindungsgemässen IR-Detektors,
- Fig. 2: ein Detail des Schaltbildes von Fig. 1; und
- Fig. 3: ein Diagramm zur Funktionserläuterung.

Gemäss Fig. 1 enthält ein erfindungsgemässer IR-Detektor ein Sensorelement 1, welches über eine zugeordnete Optik 2 einer bestimmten Brennweite mit IR-Strahlung aus dem zu überwachenden Raum beaufschlagt ist und in Abhängigkeit vom Pegel der auftreffenden Strahlung ein nachfolgend als Sensorsignal bezeichnetes elektrisches Signal abgibt. Die Verwendung eines einzigen Sensorelements 1 ist nicht einschränkend zu verstehen; es können selbstverständlich auch zwei oder mehr Sensorelemente vorgesehen sein. Das Sensorsignal wird von einem Verstärker 3 verstärkt, und dessen Ausgangssignal wird einem Analog/Digital-Wandler 4 zugeführt und gelangt nach erfolgter Digitalisierung in eine Pulsverarbeitungsstufe 5, die Teil eines Microcontrollers 6 bildet. Der Microcontroller 6 enthält ausserdem noch einen Fuzzy-Controller 7.

In der Pulsverarbeitungsstufe 5 werden die digitalisierten Sensorsignale zuerst in der Datenrate stark reduziert, indem sie als "Pulse" gespeichert werden. Ein solcher Puls beginnt definitionsgemäss dann, wenn sich das Signal in positiver oder negativer Richtung von der Ruhelage genügend weit entfernt hat, und er endet bei der Rückkehr in die Ruhelage. Jeder Puls wird durch ihn charakterisierende Daten, wie Amplitude, Dauer, Polarität, Abstand und dergleichen beschrieben und diese Daten werden gespeichert.

Die Optik 2 enthält in bekannter Weise ein Spiegelsystem, welches einer Vielzahl von optischen Bündelungsmitteln entspricht und die IR-Strahlung aus einer Vielzahl von fächerartigen Strahlungsempfangsbereichen auf den Sensor 1 fokussiert (siehe dazu beispielsweise die GB-A-2 047 886 oder die EP-A-0 361 224). Diese Strahlungsempfangsbereiche sind diskrete Zonen, wobei ein eine solche Zone passierendes Objekt beim Eindringen ein positives und beim Verlassen ein negatives Sensorsignal bewirkt, die beide zusammen ein charakteristisches Signal ergeben. Ein derartiges Signal kann beispielsweise durch die Pulse klein positiv, gross positiv, gross negativ und klein negativ innerhalb einer bestimmten Zeitspanne beschrieben werden. Bei der Auswertung werden dann die aus dem Sensorsignal abgeleiteten Pulse daraufhin untersucht, ob sie eine für das Eindringen einer Person charakteristische Art und Konfiguration aufweisen, wobei immer eine Gruppe von mehreren aufeinanderfolgenden Pulsen untersucht wird.

Die Praxis hat gezeigt, dass innerhalb des betrachteten Zeitfensters aus dem digitalisierten Sensorsignal in der Regel höchstens drei, maximal vier, derartige Pulse gewonnen werden können, so dass es nicht sinnvoll ist, mehr als vier Pulse zu untersuchen. Man geht bei dieser Untersuchung so vor, dass immer die letzten vier Pulse gespeichert und untersucht werden, wobei die Untersuchung im Fuzzy-Controller 7 erfolgt

Gemäss Fig. 2 enthält der Fuzzy-Controller 7 in bekannter Weise eine Regelbasis 8, eine Inferenzmaschine 9, ein Prozess-Interface 10, und ein Aktions-lnterface 11, an dessen Ausgang bei Detektion eines unerwünschten Eindringlings im überwachten Raum ein Alarmsignal AS erhältlich ist. Bezüglich der Fuzzy-Logik wird auf die mittlerweile umfangreiche Literatur zu diesem Thema verwiesen, beispielsweise auf das Buch "Fuzzy Set Theory and its Applications" von H.-J. Zimmermann, Kluwer Academic Publishers, 1991.

Die Regelbasis 8 enthält in bekannter Weise einen Satz linguistischer Regeln für die Auswertung der Pulse. Ausgehend von diesen Regeln wird ein Algorithmus konstruiert, bei dem die Werte als sogenannte Fuzzy-Sets, das sind unscharfe Mengen, definiert sind. Linguistische Variable sind Wörter und Ausdrücke der Umgangssprache oder einer natürlichen Sprache. Diese Variablen sollen als Werte die natürlichsprachigen Ausdrücke (klein, mittel, gross) annehmen können, wobei diese Ausdrücke Namen für die genannten Fuzzy-Sets sind.

Die Regeln der Fuzzy-Logik bestehen ebenso wie der klassischen Logik aus einem Bedingungs- oder Prämissenteil und aus einem Schlussfolgerungsteil. Der Bedingungsteil ist in Fig. 2 durch das Prozess-Interface 10 und der Schlussfolgerungsteil durch das Aktions-lnterface 11 symbolisiert. Die Inferenzmaschine 9 verknüpft die Einflussrichtung und die Stärke der momentanen Zustände in den Fuzzy-Sets aufgrund von empirischem technologischem Wissen.

Fig. 3 zeigt anhand einer graphischen Darstellung mit einer typischen Fuzzy-Regel die Grundzüge eines Fuzzy-Controllers. Die in der Figur als Regel 1 bezeichnete Regel lautet: "Falls A = GROSS und B = NORMAL, dann X = KLEIN". Die Regel 2 lautet: beispielsweise: "Falls B = NORMAL und C = KLEIN, dann X = NORMAL". A, B und C sind Eingangsvariable, X sind Ausgangsvariable. Der mit "falls" beginnende Satzteil ist der Bedingungsteil, der mit "dann" beginnende der Schlussfolgerungsteil.

Zentraler Begriff der Fuzzy-Logik sind die Fuzzy-Sets oder unscharfen Mengen, wobei die Zugehörigkeit von Elementen zu einem Fuzzy-Set durch die sogenannte Zugehörigkeits- oder Membership-Funktion definiert ist. Während bei scharfen Mengen eine Eins die Zugehörigkeit und eine Null Nichtzugehörigkeit bedeutet, sind bei den Fuzzy-Sets als Werte für die Zugehörigkeitsfunktion nicht nur Null oder Eins, sondern beliebige Werte dazwischen zugelassen.

Die Umwandlung von scharfen Zahlen in unscharfe Mengen wird als Fuzzyfizierung bezeichnet. Bei dieser hat jede Eingangsvariable, das ist in der Praxis beispielsweise ein Sensorsignal, mindestens eine als Matrix abgebildete Funktion.Die x-Skalierung dieser Funktion hat eine numerische Entsprechung im jeweiligen Sensorsignal, und die y-Skalierung entspricht dem Wahrheitsgehalt oder dem Grad der Annäherung an die entsprechende Aussage und kann jeden Wert von 0 bis 1 annehmen. Dieser Grad der Annäherung wird durch die Zugehörigkeitsfunktion berechnet.

Für die im Bedingungsteil vorhandenen Aussagen wird mit einem geeigneten Operator eine Grösse für die Zugehörigkeitswerte gesucht; ist diese Grösse der Minimalwert der Zugehörigkeitsfunktion, dann ist der Operator so wie in Fig. 3 der Minimum-Operator und dieser ist wiederum der Durchschnitt der beiden Fuzzy-Sets für die Eingangsvariablen A und B. Das Ergebnis der Schlussfolgerung der beiden Regeln 1 und 2 ist also der Durchschnitt durch die Fuzzy-Sets für A und B bzw. B und C.

Aus diesen Schlussfolgerungen wird nun eine scharfe Ausgangsgrösse berechnet (Aktions-lnterface 11, Fig. 2). Wenn so wie in Fig. 3 Schlussfolgerungen aus mehreren Regeln vorhanden sind, dann werden die Zugehörigkeitswerte für die jeweiligen Regeln synthetisiert. Und das geschieht beispielsweise durch einen Vergleich zwischen den Schlussfolgerungsteilen der Regeln, um den Maximalwert der Zugehörigkeitswerte der Schlussfolgerungsteile zu erhalten und eine neue Zugehörigkeitsfunktion zu erzeugen. Dieser Vorgang wird als Maximum-Operator bezeichnet; er stellt die Vereinigung der Schlussfolgerungsteile dar.

Anschliessend wird aus dem von der Inferenzmaschine 9 (Fig. 2) gelieferten unscharfen Ergebnis eine scharfe Ausgangsgrösse berechnet, was beispielsweise durch Berechnung des Schwerpunkts der synthetischen Zugehörigkeitsfunktion erfolgt.

Der Entwurf des Fuzzy-Controllers 7 (Fig, 1, 2) wird grob in folgenden Schritten vollzogen:
- Definition aller Eingangs- und Ausgangsvariablen:
   Die Eingangsvariablen sind im vorliegenden Fall die die aus dem Sensorsignal gewonnenen Pulse charakterisierenden Daten und ein Zeitfenster, die Ausgangsvariable ist ein Wert, der angibt, ob es sich um eine blosse Störung oder um ein unbefugtes Eindringen handelt.
- Definition der unscharfen Mengen (Fuzzy-Sets) für die linguistischen Variablen.
- Aufstellen der Regeln:
   Eine geeignete Regel ist beispielsweise die, dass unbefugtes Eindringen dann vorliegt, wenn die Bedingung einer Pulsreihe aus drei aufeinanderfolgenden Pulsen mit den Amplituden klein positiv, gross negativ und klein positiv im Zeitraum lang erfüllt ist.
- Festlegung der Inferenzmaschine:
   Es wird als Operator beispielsweise eine spezielle UND-Funktion, das sogenannte FUZZY-UND der Form$\text{F = y * min(A,B) + 0.5 * (1-y) * (A+B)}$ gewählt, wobei A und B die Eingangsvariablen sind und y ein Gamma-Faktor. Für den Gamma-Faktor y=1 geht der FUZZY-UND-Operator in den Minimum-Operator (Fig. 3) über.
- Definition der Berechnung der scharfen Ausgangsgrössen:
   Diese auch als Defuzzyfizierung bezeichnete Operation, bei der aus einer unscharfen Menge über eine Ausgangszugehörigkeitsfunktion eine scharfe Grösse gewonnen wird, erfolgt vorzugsweise so wie in Fig. 3 durch Schwerpunktbildung.

Die beschriebene Signalverarbeitung in IR-Detektoren ermöglicht eine gute und saubere Trennung zwischen Einbruchs- und Störsignalen bei hoher Detektionsleistung. Insbesondere können auch stark verrauschte Sensorsignale und Signale aus dem peripheren Ueberwachungsbereich eindeutig ausgewertet werden. Durch die Speicherung der Sensorsignale in Form von Pulsen ergibt sich eine starke Reduktion des Speicherbedarfs, insbesondere auch desjenigen für die Regeln in linguistischer Form. Dazu kommt, dass die Fuzzyfizierung und die Defuzzyfizierung numerisch relativ anspruchslos sind und einen geringen Aufwand erfordern, der schon mit einem einfachen Microcontroller realisierbar ist.

Durch die für die Fuzzy-Logik typischen unscharfen Formulierungen ist es unwahrscheinlich, dass ein Signal aufgrund einer knapp verpassten Bedingung verworfen wird. Die beschriebene Verarbeitung entspricht eher den sehr verschiedenen und unscharfen Einbruchssignalen. Der Algorithmus ist durch die Fuzzy-Formulierung im Kern einfach und transparent. Sobald er einmal geschrieben ist, gilt er auch für sich ändernde Rahmenbedingungen, wobei in diesem Fall nur einige Konstanten geändert werden müssen (sogenannte Parametrierung). Die Konstanten werden aufgrund von Versuchen und Simulationen optimiert.

## Patentansprüche

1. Verfahren zur Verarbeitung der Signale eines passiven Infrarot-Detektors, welcher in Abhängigkeit von einer auftreffenden Infrarot-Strahlung im folgenden als Sensorsignale bezeichnete elektrische Signale erzeugt und diese anschliessend auswertet, wobei die Sensorsignale digitalisiert und in Form von Pulsen verarbeitet werden, deren Auswertung mittels einer Fuzzy-Logik (7) erfolgt, wobei jeweils die Daten einer Reihe von mehreren Pulsen mit in Form linguistischer Variabler gespeicherten Regeln verglichen werden, dadurch gekennzeichnet, dass die Pulse durch Daten charakterisiert werden, wobei als charakterisierende Daten zur Beschreibung der Pulse deren Amplitude und/oder Dauer verwendet werden, und dass zur Umwandlung der digitalisierten Sensorsignale in Pulse der Verlauf der Signale untersucht, und bei einer bestimmten Entfernung des Signals von seiner Ruhelage ein Pulsbeginn und bei der Rückkehr in die Ruhelage ein Pulsende gesetzt wird.

2. Verfahren nach Anspruch 1, dadurch gekennzeichnet, dass als charakterisierende Daten zur Beschreibung der Pulse deren Polarität und/oder gegenseitiger Abstand verwendet werden.

3. Verfahren nach Anspruch 1 oder 2, dadurch gekennzeichnet, dass jeweils die Daten der letzten n aufeinanderfolgenden Pulse mit den gespeicherten Regeln verglichen werden, wobei der Wert von n zwischen 2 und 4 liegt und vorzugsweise 3 beträgt.

4. Infrarot-Detektor zur Durchführung des Verfahrens nach Anspruch 1, mit mindestens einem Sensorelement zur Erzeugung der Sensorsignale und mit einer Auswerteschaltung zu deren Verarbeitung und Auswertung, welche einen Fuzzy-Controller (7) enthält, dem die Pulsdaten zugeführt sind, dadurch gekennzeichnet, dass der Fuzzy-Controller (7) eine Regelbasis (8) und eine Inferenzmaschine (9) enthält und Teil eines Microcontrollers (6) bildet, welcher eine Pulsverarbeitungsstufe (5) zur Verarbeitung der digitalisierten Sensorsignale in Pulse und zur Speicherung der die Amplitude und/oder Dauer der Pulse beschreibenden Daten enthält.

5. Infrarot-Detektor nach Anspruch 4, dadurch gekennzeichnet, dass die in der Regelbasis (8) des Fuzzy-Controllers (7) gespeicherten Regeln von der Art sind, dass ihr Bedingungsteil Aussagen über Anzahl und Daten von Pulsen und über den Zeitraum des Auftretens der Pulse enthält.

6. Infrarot-Detektor nach Anspruch 4 oder 5, dadurch gekennzeichnet, dass die Inferenzmaschine (9) des Fuzzy-Controllers als Operator eine FUZZY-UND-Funktion aufweist.

## Claims

1. Process for processing the signals of a passive infra-red detector, which generates electrical signals, described below as sensor signals, in relation to incident infra-red radiation, then evaluates these electrical signals, wherein the sensor signals are digitized and processed in the form of pulses, whose evaluation is carried out by means of fuzzy logic (7), wherein in each case the data of a series of several pulses are compared to rules stored in the form of linguistic variables, characterised in that the pulses are characterised by data, wherein as characterising data for describing the pulses, their amplitude and/or duration are used, and that for the conversion of the digitized sensor signals into pulses the waveform of the signals is examined, and at a certain excursion of the signal from its normal position a pulse start is set and on return to the normal position a pulse end is set.

2. Process according to Claim 1, characterised in that, as characterising data for describing the pulses, their polarity and/or their mutual spacing are used.

3. Process according to Claim 1 or 2, characterised in that, in each case the data of the last n successive pulses are compared with the stored rules, where the value of n lies between 2 and 4, and is preferably 3.

4. Infra-red detector for implementing the process according to Claim 1, having at least one sensor element for generating the sensor signals and having an evaluation circuit for processing and evaluating them, which contains a fuzzy controller (7) to which the pulse data are fed, characterised in that the fuzzy controller (7) contains a rule base (8) and an inference machine (9) and forms part of a microcontroller (6), which contains a pulse processing stage (5) for processing the digitized sensor signals in pulses and for storing the data describing the amplitude and/or duration of the pulses.

5. Infra-red detector according to Claim 4, characterised in that the rules stored in the rule base (8) of the fuzzy controller (7) are of the type that their condition part contains number and data of pulses and the time interval of the occurrence of the pulses.

6. Infra-red detector according to Claim 4 or 5, characterised in that the inference machine (9) of the fuzzy controller has a FUZZY-AND function as the operator.

## Revendications

1. Procédé pour le traitement des signaux d'un détecteur passif à infrarouge qui produit en fonction d'un rayonnement infrarouge incident des signaux électriques appelés ci-dessous signaux de capteur et qui les exploite ensuite, les signaux de capteur étant numérisés et traités sous la forme d'impulsions dont l'exploitation s'effectue au moyen d'une logique floue (7), les données d'une série de plusieurs impulsions étant comparées avec des règles mémorisées sous forme de variables linguistiques, caractérisé par le fait qu'on caractérise les impulsions par des données, l'amplitude et/ou la durée des impulsions étant utilisées comme données caractérisantes pour la description de ces impulsions, qu'on examine l'allure des signaux pour la transformation des signaux de capteur numérisés en impulsions et qu'on positionne un début d'impulsion pour un écart déterminé entre le signal et sa position de repos et une fin d'impulsion pour le retour dans la position de repos.

2. Procédé selon la revendication 1, caractérisé par le fait qu'on utilise comme données caractérisantes pour la description des impulsions la polarité et/ou l'écart mutuel de celles-ci.

3. Procédé selon la revendication 1 ou 2, caractérisé par le fait qu'on compare à chaque fois les données des n dernières impulsions successives avec les règles mémorisées, la valeur n étant comprise entre 2 et 4 et valant de préférence 3.

4. Détecteur à infrarouge pour la mise en oeuvre du procédé selon la revendication 1, comportant au moins un élément capteur qui est destiné à la production des signaux de capteur et un circuit d'exploitation qui est destiné au traitement et à l'exploitation de ces signaux de capteur et qui contient un contrôleur flou (7) auquel les données d'impulsions sont envoyées, caractérisé par le fait que le contrôleur flou (7) contient une base de règles (8) et un moteur d'inférence (9) et qu'il fait partie d'un microcontrôleur (6) qui contient un étage de traitement d'impulsions (5) pour le traitement des signaux de capteur numérisés en vue d'obtenir des impulsions et pour la mémorisation des données décrivant l'amplitude et/ou la durée des impulsions.

5. Détecteur à infrarouge selon la revendication 4, caractérisé par le fait que les règles mémorisées dans la base de règles (8) du contrôleur flou (7) sont telles que leur partie formant condition contient des références au nombre et aux données d'impulsions et à l'intervalle de temps de l'apparition des impulsions.

6. Détecteur à infrarouge selon la revendication 4 ou 5, caractérisé par le fait que le moteur d'inférence (9) du contrôleur flou comporte comme opérateur une fonction ET-FLOU.
